# EUROPÄISCHE PATENTSCHRIFT

(11) **EP 0 725 192 B1**
(45) Veröffentlichungstag und Bekanntmachung des Hinweises auf die Patenterteilung: **08.04.1998**
(21) Anmeldenummer: 96810030.5
(22) Anmeldetag: 15.01.1996
(51) Int. Cl.: E04B 2/82, E06B 7/23, E06B 7/215

(54) **Trennwand mit Abschluss-Schieber**
Partition wall with a closure sliding element
Paroi de séparation avec élément coulissant de fermeture

(30) Priorität: 03.02.1995 CH 308/95
(43) Veröffentlichungstag der Anmeldung: 07.08.1996
(73) Patentinhaber: ROSCONI AG, CH-5612 Villmergen (CH)
(72) Erfinder: Keller, Otto, CH-5616 Meisterschwanden (CH)
(74) Vertreter: Luchs, Willi

(56) Entgegenhaltungen:
- EP-A- 0 629 752
- DE-A- 4 225 849

## Beschreibung

Die Erfindung bezieht sich auf eine Trennwand nach dem Oberbegriff des Anspruches 1.

Aus der EP-A 0629752 geht eine mobile Trennwand nach dem Oberbegriff hervor. Diese eignet sich zur wahlweisen Raumunterteilung mit hoher Schalldämmung und lässt sich bei Nichtgebrauch entlang von Laufschienen in Stapelplätzen auf engen Raum zusammenschieben. Schwierig ist indessen der vertikale Raum-Abschluss zwischen dem letzten mobilen Wandelement und einer stationären Wand, da infolge des Kupplungsweges für den pneumatischen Anschluss unvermeidlich ein Spalt verbleibt, der jeweils durch relativ umständliche Handarbeit geschlossen und schalldämmend abgedichtet werden muss.

Die DE-A-4225849 zeigt verschiebbare, an einer Tragschiene aufgehängte Wandelemente und weist die Merkmale des Oberbegriffs des Anspruchs 1 auf. Beim Aneinanderschieben der Wandelemente bewirken pneumatische Kupplungsventile die Druckluftzufuhr zu Boden-Dichtleisten. Für den Wandabschluss ist ein Abschluss-Schieber vorhanden, der bezüglich einer stationären Wand seitlich ausfahrbar ist. Zu dessen Betätigung ist eine zusätzliche Druckluftleitung erforderlich, was die Installation verteuert.

Mit der erfindung soll die Aufgabe gelöst werden, den Spalt zwischen dem letzten Wandelement, also dem Abschluss-Wandelement und einer stationären Wand mittels des Druckluftanschlusses vorzunehmen, welche zum Anpressen der horizontalen Dichtleisten in den Wandelementen zur Verfügung stehen.

Diese Aufgabe wird durch die im Kennzeichen des Anpruches 1 genannten Merkmale gelöst.

Im Abschluss-Wandelement ist ein durch mindestens ein Zylinder-Kolbenaggregat ausfahrbarer Abschluss-Schieber vorhanden, der sich durch ein von Hand zu betätigendes Steuerventil aktivieren lässt, unter Mitverwendung des bei den Wandelementen ohnehin vorhandenen Druckluftanschlusses. Somit wird keine zusätzliche Speiseleitung zum Schliessen des Vertikalspaltes benötigt. Da die Anpressung der Dichtleisten erst erfolgen kann, wenn der ausgefahrene Abschluss-Schieber ein Endanschlag-Ventil betätigt, ergibt sich eine zwangsläufige Folge, dass zuerst der Abschluss-Schieber den vertikalen Spalt zur Wand schliessen muss und erst hernach die horizontalen Dichtleisten anzupressen sind.

In der Zeichnung ist ein Ausführungsbeispiel des Erfindungsgegenstandes dargestellt. Es zeigen:
- Fig. 1: eine Frontansicht einer Trennwand
- Fig.2: einen Querschnitt durch ein Wandelement
- Fig.3: ein Wandelement mit Abschluss-Schieber bei entfernter Front-Abdeckplatte
- Fig.4: einen Schnitt durch ein erstes Kupplungsorgan
- Fig.5: einen Schnitt durch ein zweites, mit dem ersten zum Zusammenwirken bestimmtes Kupplungsorgan
- Fig.6: ein Schema der Luftführung
- Fig.7: ein Schaltschema der Luftventile

Die Trennwand enthält gemäss den Fig. 1 und 2 mehrere voneinander unabhängige, tafelförmige Wandelemente 1. Jedes dieser Wandelemente 1 ist an einer Laufschiene 2 aufgehängt, welche an der Gebäudedecke befestigt ist. Im Innern der als Hohlprofil ausgebildeten Laufschiene 2 befinden sich zwei Laufwagen 3 mit Rollen oder Kugeln, die je über ein Gehänge 4 mit horizontalen Querträgern 5 des Wandelementes 1 verbunden sind. Das Wandelement 1 enthält eine Rahmenkonstruktion 22 aus Holz oder Metall, insbesondere Stahl und/oder Aluminium, mit zwei im Abstand voneinander angeordneten Platten 6, die aus unterschiedlichen Materialien bestehen können, beispielsweise Stahl, Aluminium, Glas, Gips, Holz oder Kunststoff. Die Platten 6 können auch in Sandwich-Konstruktion ausgeführt werden. Es ist ferner möglich, das Wandelement 1 als Stahlrahmenkonstruktion mit Verglasung auszubilden.

Im Zwischenraum 7 zwischen den beiden Platten 6 befindet sich oben eine Deckendichtleiste 8 und unten eine Bodendichtleiste 9, die beide höhenbeweglich sind.

Die Deckendichtleiste 8 ist oben mit flexiblen Dichtstreifen 11 versehen, die dazu bestimmt sind, gegen die Laufschiene 2 angedrückt zu werden. Entsprechende flexible Dichtstreifen 12 sind auch an der Bodendichtleiste 9 vorhanden und sind dazu bestimmt, gegen den Boden 14 angedrückt zu werden. Die beiden Dichtleisten 8 und 9 sind durch ein Gestänge mit vertikalen Stangen 16, 16' zur Betätigung durch mindestens ein Huborgan 20 verbunden, wie dies im einzelnen aus der EP-A 0629752 hervorgeht. Dieses Huborgan 20 kann ein Faltenbalg oder ein Zylinder-Kolbenaggregat enthalten. Druckfedern 18 liegen einerseits gegen die beiden mit den Platten 6 starr verbundenen Längsträgern 5 und andererseits gegen je einen Anschlag 19 der Stangen 16, 16' an, vorzugsweise in Form einer Scheibe oder eines Querstiftes. Die beiden Druckfedern 18 sind im Ruhezustand leicht vorgespannt und haben das Bestreben die beiden Dichtleisten 8, 9 je in ihre nicht-dichtende Lage zu ziehen.

Kupplungsventile 30, 32 sind gemäss den Fig. 4 und 5 an sich gegenüberliegenden, vertikalen Schmalseiten der Randelemente 1 befestigt und sind zum gegenseitigen Zusammenwirken bestimmt. Das erste Kupplungsventil 30 ist in an sich bekannter Weise als Rückschlagventil ausgebildet und enthält einen mit einer schwachen Feder belasteten Ventilkörper 50. Beim Zusammenwirken mit dem zweiten Kupplungsventil 32 wird der Durchfluss für die Druckluft mittels des Bolzens 58 geöffnet, der den Ventilkörper 50 in die Öffnungsstellung schiebt, und umgekehrt wird beim Trennen der beiden Teile der Durchfluss für die Druckluft unterbrochen. Das erste Kupplungsventil 30 ist an einer Tragschiene 40 befestigt. An dieser sind zwei schräge Längsschienen 44 aus einem elastischen Material festgemacht. Beim Zusammenschieben zweier benachbarter Wandelemente entsteht somit ein Durchfluss für die Druckluft von Wandelement 1 zu Wandelement 1. Eine Schlauch- oder Rohrleitung für die Druckluft verläuft quer über jedes der Wandelemente vom einen Kupplungsventil 30 zum gegenüberliegenden anderen Kupplungsventil 32. Das zweite Kupplungsventil 32 enthält eine im Bereich des Kupplungsventiles 30 unterbrochene, konische Schiene 56, die von einer metallischen Profilschiene 10 gehalten werden. Dazwischen ist ein durch eine Feder 62 abgestützter Bolzen 58 vorhanden. Die Feder 62 wird von einem Support 64 gehalten und ist bestrebt, den Bolzen 58 mittels einer Ringscheibe 68 nach oben zu drücken. Die zentrale Bohrung 66 des Bolzens 58 mündet in eine Schlauch- oder Rohrleitung 36 ein. Im ineinandergreifenden Zustand der beiden Kupplungsventile strömt Druckluft über die zentrale Bohrung 66 des Bolzens 58 zum Huborgan 20. Bei einer Trennung der Kupplungsventile bewirkt das Rückschlagventil im ersten Kupplungsventil 30 einen Unterbruch des Druckluftdurchganges.

Gemäss Fig. 1 ist an mindestens einem Wandelement, vorzugsweise an der Schmalseite, je ein von Hand betätigbares Ablassventil 34 vorhanden. Dieses bewirkt, dass bei einer Betätigung die Druckluft aus dem betreffenden Wandelement entweichen kann. Nach der Dekompression heben die beiden Druckfedern 18 die Dichtleisten 8, 9 vom Boden 14 bzw. von der Laufschiene ab, sodass diese Wandelemente leicht verschiebbar sind.

An einer in der Zeichnung nicht näher dargestellten vertikalen Gebäudewand befindet sich eine Wandanschlussleiste mit einem pneumatischen Zapfventil, das mit einer üblicherweise ortsfesten Druckluftquelle in Verbindung steht. Eine Druckluftkompressor kann sich an irgendeiner Stelle des Gebäudes, beispielsweise in einer Decken-Nische befinden und steht mit dem Zapfventil in Durchflussverbindung. Der vom Kompressor aufzubauende Druck beträgt vorzugsweise etwa 3-6 bar. Sobald das Huborgan 20 von der Druckluft beausschlagt wird, werden die beiden Dichtleisten 8 und 9 in ihre Dichtposition gebracht, wobei die Lage der Wandelemente 1 zwischen Boden 14 und der Laufschiene 2 fixiert ist. Da die konische Schiene 56 in die Längsschienen 44 mit gleicher Neigung eingreift, ergibt sich eine Führungsfunktion für die übereinstimmende Vertikallage der Wandelemente, sodass keine Bodenschiene notwendig ist. Zum Abheben der Dichtleiste 8, 9 wird das Ablassventil 34 betätigt, wodurch im Huborgan 20 ein Druckabfall entsteht. Hernach kann das betreffende Wandelement entlang der Laufschiene 2 leichtgängig verschoben werden.

Gemäss Fig. 1 ist ein Abschluss-Wandelement 1' abweichend von den übrigen Wandelementen 1 ausgebildet und ist mit einem teleskopartig ausfahrbaren, pneumatisch betätigbaren Abschluss-Schieber 70 versehen. Zur Verschiebung des Abschluss-Schiebers sind am Abschluss-Wandelement 1' nahe am oberen und unteren Endbereich je ein horizontaler Ausfahrzylinder 71 mit einer in diesen eingreifenden Kolbenstange 72 vorhanden. Die Kolbenstangen 72 sind mit dein Abschluss-Schieber 70 starr verbunden. Für den Rückzug des Abschluss-Schiebers 70 bei drucklosen Ausfahrzylindern 71 sind vorgespannt Federn 74 vorhanden.

Im mittleren Bereich des Abschluss-Wandelementes 1' ist eine horizontale Führungsachse 77 am Schieber 70 starr befestigt. Diese gleitet in einer am Abschluss-Wandelement 1' starr befestigten Hülse 78. Mit dieser Führungsachse 77 wirkt ein Bremsgestänge mit zwei sich diametral gegenüberliegenden, schwenkbar gelagerten Hebeln 79 zusammen. Diese Hebel 79 enthalten je einen mit der Führungsachse 77 zusammenwirkenden Bremsschuh 80. An dem vom Schwenkpunkt abragenden Ende der Hebel 79 befindet sich eine Druckfeder 81, die bestrebt ist, die beiden Hebel 79 zu spreizen.

Mit jedem der beiden Hebel 79 wirkt ein pneumatisch betätigbares Hubaggregat 20, 20' zusammen. Die beiden Hubaggregate 20, 20' betätigen bei Druckluftzufuhr die Stangen 16, 16', welche ihrerseits mit den Dichtleisten 8, 9 in Wirkungsverbindung stehen. Die Hubaggregate 20, 20' sind nur durch die in den Querträgern 5 lose geführten Stangen 16, 16' gehalten; sie sind also im Abschluss-Wandelement 1' nicht starr abgestützt. Dies bewirkt, dass bei einer Zufuhr von Druckluft zu den beiden Hubaggregaten 20, 20' diese je mit ihrem Kopfteil 83 die Hebel 79 in die Bremslage drücken, sobald die Dichtleisten 8, 9 voll ausgefahren sind. Durch die Brems- oder Arretiereinrichtung wird sichergestellt, dass der Schieber 70 in seiner ausgefahrenen Lage fixiert bleibt, selbst wenn die Ausfahrzylinder 71 über längere Zeit einen leichten Leckverlust haben sollten.

Aus Fig. 6 geht das Schema der Luftführung hervor.

Fig. 7 zeigt die Anschlüsse der drei Ventile 50a; 50b; 50c in derjenigen Stellung, wenn der Betätigungsknopf 84 und damit die Drucktasten der Ventile 50a, 50b gedrückt sind. Der konstruktive Aufbau aller drei Ventile ist identisch. Beim Zusammenfügen des mit dem Abschluss-Schieber 70 versehenen Abschluss-Wandelementes 1' mit einem benachbarten Wandelement 1 wird das Kupplungsventil 30 für den Durchfluss von Druckluft geöffnet, wie dies bereits beschrieben wurde. Erst beim Drücken der Drucktaste 84 beginnen die Abschluss-Schieber 70 auszufahren. Dabei gelangt die Druckluft vom einen Ventil 50a über die Anschliisse a und b zum Ventil 52 (Fig. 6) und hernach zu den beiden Ausfahrzylindern 71. Das Ventil 52 ist ein Schnell-Entlüftungsventil, dessen Auslassöffnung vorerst jedoch geschlossen bleibt. Von der Zweigleitung 54 gelangt Druckluft von dem sich öffnende Rückschlagventil 51 zum Anschluss k des Steuerventiles 50c. Die Ausfahrzylinder 71 schieben nun den Abschluss-Schieber 70 mittels den Kolbenstangen 72 teleskopartig gegen die stationäre Wand 85. Dadurch wird der vertikale Spalt 86 geschlossen. Der in Fig. 1 dargestellte Zwischenraum 90 zwischen dem Wandelementen 1 und dem Abschluss-Wandelement 1' wird bereits zuvor beim Zusammenschieben der Wandelemente geschlossen. Sobald der Betätigungsknopf 92 des Steuerventiles 50c gegen die Wand 85 als Endanschlag anzuliegen kommt, bewirkt dies eine Umschaltung des Steuerventiles 50c, sodass die Anschlüsse k-i geöffnet werden und Druckluft über die Leitung 53 den beiden Huborganen 20, 20' zugeführt wird. Diese pressen die beiden Dichtleisten 8, 9 gegen die Laufschiene 2, bzw. den Boden 14 an. Sodann werden unter Überwindung der Kraft der Druckfeder 81 die beiden Hebel 79 gegeneinander gedrückt, sodass die Bremsschuhe 80 gegen die Achse 77 anliegen und die Position des ausgefahrenen Schiebers 70 dadurch arretiert wird. Auf diese Weise wird erreicht, dass - zwingend in dieser Reihenfolge - erst der Schieber 70 bis zum Endanschlag - also bis zur Wand 85 - ausgefahren werden muss, bevor die Huborgane 20, 20' aktiviert und die Hehel 77 betätigt werden.

Zur Entriegelung wird die Druckluftzufuhr vom Kompressor her unterbrochen und die Drucktaste 84 gedrückt. Dadurch fällt der Druck in der Zufuhrleitung 60 vom Kupplungsventil 30 ab und da die Anschlüsse a und b miteinander verbunden sind, wird das Entlüftungsventil 52 geöffnet, sodass die Ausfahrzylinder 71 unter der Wirkung der Rückzugsfeder 74 den Schieber 70 zurückbewegt. Gleichzeitig wird die Druckluft aus den Huborganen 20, 20' abgelassen, worauf sich das Abschluss-Wandelement 1' leichtgängig der Laufschiene entlang verschieben lässt.

Damit der verbleibende horizontale Spalt zwischen dem Abdeckschieber 70 und der Laufschiene 2 einerseits Rind dem Boden 24 anderseits nach dem Ausfahren des Abdeckschiebers 70 überdeckt werden kann, ist gemäss Fig. 3 oben und unten je eine Hilfs-Dichtleiste 8A, 9A vorhanden. Diese beiden Hilfs-Dichtleisten 8A, 9A sind mit dem vertikalen Rahmenteil 22' derart verbunden, dass sie in Vertikalrichtung beweglich sind, indem sie beispielsweise in eine Schwalbenschwanzführung eingreifen. Diese Hilfs-Dichtleisten 8A, 9A greifen teleskopförmig seitlich in Oeffnungen der Dichtleisten 8, 9 ein. Die Hilfs-Dichtleisten 8A, 9A sind unten ebenfalls mit flexiblen Dichtstreifen 11A, 12A versehen. Die Hilfs-Dichtleisten 8A, 9A machen somit die Bewegung des Abdeckschiebers 70 und zudem auch die Bewegung der Dichtleisten 8, 9 mit.

## Patentansprüche

1. Eine Trennwand mit an einer Tragschiene (2) verschiebbar aufgehängten Wandelementen (1), denen je mindestens eine durch ein pneumatisch betätigbares Huborgan (20) verstellbare Dichtleiste (8,9) zugeordnet ist, mit an den vertikalen Schmalseiten der Wandelemente (1) angeordneten Kupplungsventilen (30,32) zur Druckluftverbindung beim Aneinanderschieben benachbarter Wandelemente (1) für die Aktivierung des Huborganes (20), wobei für den seitlichen Wandabschluss ein an der Tragschiene (2) verschiebbar aufgehängtes Abschluss-Wandelement vorhanden ist, welches mit einem seitlich ausfahrbaren Abschluss-Schieber zusammenwirkt, das Abschluss-Wandelement mindestens eine durch ein pneumatisch betätigbares Huborgan (20,20') verstellbare Dichtleiste (8,9) und an seiner vertikalen Schmalseite ein Kupplungsventil (30) zur Druckluftverbindung beim Aneinanderschieben eines benachbarten Wandelementes (20) für die Aktivierung des Huborganes (20,20') aufweist, dadurch gekennzeichnet, dass der Abschluss-Schieber (70) aus dem Abschluss-Wandelement (1') seitlich ausfahrbar ist und der Abschluss-Schieber (70) mit mindestens einem pneumatisch betätigbaren Zylinder-Kolbenaggregat (71) zusammenwirkt, dass das Abschluss-Wandelement (1') mindestens ein Handbetätigungssteuerventil (50,51b) aufweist, welches Handbetätigungssteuerventil bei Betätigung die Druckluft-Zufuhr vom Kupplungsventil (30) des Abschluss-Wandelementes (1') zu den Zylinder-Kolben-Aggregaten (71) freigibt und dass ein Endanschlag-Ventil (50,92) an dem Abschluss-Schieber (70) angeordnet ist, das den Druckluft-Durchfluss zum Huborgan oder zu den Huborganen (20,20') des Abschluss-Wandelementes (1') zum Anpressen der Dichtleiste (8,9) erst beim Auftreffen des Anschlag-Ventils (50,92) am Anschlag (85) freigibt.

2. Trennwand nach Anspruch 1, dadurch gekennzeichnet, dass am Abschluss-Wandelement (1') eine obere und untere Dichtleiste (8,9) vorhanden ist, die entweder mit einem gemeinsamen pneumatischen Huborgan (20) oder mit je einem pneumatischen Huborgan (20,20') betätigbar sind.

3. Trennwand nach Anspruch 1 oder 2, dadurch gekennzeichnet, dass mit dem Abschluss-Schieber (70) eine durch mindestens ein pneumatisches Huborgan (20,20') betätigbare Bewegungsbremse (79, 80) vorhanden ist.

4. Trennwand nach Anspruch 3, dadurch gekennzeichnet, dass mit dem Abschluss-Schieber (70) eine horizontale Stange (77) bewegungsverbunden ist, die mit einem am Abschluss-Wandelement (1') gelenkig gelagerten Bremsgestänge (79, 80) zusammenwirkt, das mit mindestens einem die Dichtleisten (8, 9) betätigenden Huborgan (20,20') in Wirkungsverbindung steht.

5. Trennwand nach einem der Ansprüche 1-4, dadurch gekennzeichnet, dass am Abschluss-Schieber (70) oben und unten je eine Hilfs-Dichtleiste (8A, 9A) angeordnet ist, welche seitlich teleskopartig je in die Dichtleisten (8, 9) eingreifen.

## Claims

1. A partition wall comprising slidable wall elements (1) hanging on a support track (2), the wall elements (1) having each at least one seal bar (8, 9) adjustable by a pneumatic actuating stroke device (20), with coupling valves (30, 32) arranged at the wall elements (1) vertical narrow sides for the compressed air flow connection by butting the adjacent wall elements (1) on each other for the activation of the stroke device (20), and whereby a closure wall element is provided for the lateral wall closure which is slidable hanging on the support track (2) and which is acting together with a lateral drive out closure sliding element, the closure wall element having at least a seal bar (8, 9) adjustable by a pneumatic actuating stroke device (20, 20') and at its vertical narrow sides are arranged coupling valves (30, 32) for the compressed air flow connection by butting of adjacent wall elements (1) on each other for the activation of the stroke device (20, 20'), characterised in that the closure sliding element (70) can be laterally driven out of the closure wall element (1') and the closure sliding element (70) is acting together with at least one pneumatic actuating cylinder-piston device (71), wherein that the closure wall element (1') having at least one manually operable control valve (50, 51b), which manually operable control valve by the operation open the compressed air flow from the coupling valve (30) of the closure wall element (1') to the cylinder-piston devices (71), and that a limitation stop valve (50, 92) is arranged at the closure sliding element (70), which opens the compressed air flow to the stroke device or to the stroke devices (20, 20') of the closure wall element (1') for the contact pressure of the seal bars (8, 9) just by the impact of the stop valve (50, 92) at the stop (85).

2. A partition wall according to claim 1, characterized in that an upper and a lower seal bar (8. 9) is arranged on the closure wall element (1'), which are each actuated by a common stroke device (20) or each by a pneumatical stroke device (20, 20').

3. A partition wall according to claim 1 or 2, characterized in that a movable brake (79, 80) is belonging to the closure sliding element (70) being operable by at least one pneumatic stroke device (20, 20').

4. A partition wall according to claim 3. characterized in that the closure sliding element (70) has a sliding connected horizontal guide rod (77), which is cooperating with a brake lever (79, 80) tiltable supported on the closure wall element (1'), this brake lever is acting with at least one stroke device (20, 20') actuated by the seal bars (8, 9).

5. A partition wall according to any one of the claims 1-4, characterized in that at the top and at the bottom of the closure sliding element (70) an auxiliary seal bar (8A, 9A) is arranged which extending each telescopic laterally into the seal bars (8, 9).

## Revendications

1. Cloison séparatrice comprenant des éléments de cloison (1), qui sont suspendus de manière coulissante à un rail porteur (2) et à chacun desquels est associée au moins une barre d'étanchéité (8, 9) à position réglable au moyen d'un organe de poussée (5) à actionnement pneumatique, et des valves d'accouplement (30, 32) disposées sur les faces étroites verticales des éléments de cloison (1) et servant à la liaison d'air comprimé lors de la mise en juxtaposition par coulissement d'éléments de cloison (1) voisins, pour l'activation de l'organe de poussée (20), tandis que, pour la terminaison latérale de cloison, il est prévu un élément de cloison terminal qui est suspendu de manière coulissante au rail porteur (2) et qui coopère avec un tiroir terminal déployable latéralement, l'élément de cloison terminal comprenant au moins une barre d'étanchéité (8, 9), à position réglable au moyen d'un organe de poussée (20, 20') à actionnement pneumatique, et, sur sa face étroite verticale, une valve d'accouplement (30) servant à la liaison d'air comprimé lors de la mise en juxtaposition par coulissement d'un élément de cloison (20) voisin, pour l'activation de l'organe de poussée (20, 20'), caractérisée en ce que le tiroir terminal (70) est déployable latéralement hors de l'élément de cloison terminal (1') et le tiroir terminal (70) coopère avec au moins un vérin (71) à actionnement pneumatique, en ce que l'élément de cloison terminale (1') comporte au moins une valve de commande (50, 51b) à actionnement manuel, laquelle valve de commande à actionnement manuel libère, lors de l'actionnement, l'acheminement d'air comprimé de la valve d'accouplement (30) de l'élément de cloison terminal (1') aux vérins (71) et en ce qu'il est prévu, disposée sur le tiroir terminal (70), une valve de butée d'extrémité (50, 92) qui libère le passage d'air comprimé vers l'organe de poussée ou vers les organes de poussée (20, 20') de l'élément de cloison terminal (1') afin de n'appliquer la barre d'étanchéité (8, 9) que lorsque la valve de butée (50, 92) rencontre la butée (85).

2. Cloison séparatrice suivant la revendication 1, caractérisée en ce que, sur l'élément de cloison terminal (1'), il est prévu une barre d'étanchéité supérieure et une barre d'étanchéité inférieure (8, 9) qui peuvent être actionnées soit par un organe de poussée pneumatique (20) commun, soit, pour chacune, par un organe de poussée pneumatique (20, 20') respectif.

3. Cloison séparatrice suivant la revendication 1 ou 2, caractérisée en ce qu'avec le tiroir terminal (70), il est prévu un frein de déplacement (79, 80) pouvant être actionné au moyen d'au moins un organe de poussée pneumatique (20, 20').

4. Cloison séparatrice suivant la revendication 3, caractérisée en ce qu'il est prévu, solidaire en déplacement du tiroir terminal (70), une tringle horizontale (77) qui coopère avec une tringlerie de freinage (79, 80) montée articulée sur l'élément de cloison terminal (1') et coopérant avec au moins un organe de poussée (20, 20') actionnant les barres d'étanchéité (8, 9).

5. Cloison séparatrice suivant l'une des revendications 1-4, caractérisée en ce que, pour chacune des parties supérieure et inférieure sur le tiroir terminal (70), il est prévu une barre d'étanchéité auxiliaire (8A, 9A) respective, ces barres d'étanchéité auxiliaires s'engageant latéralement et d'une manière télescopique respectivement dans chacune des barres d'étanchéité (8, 9).
